# FASCICULE DE BREVET EUROPEEN

(11) **EP 0 627 360 B1**
(45) Date de publication et mention de la délivrance du brevet: **27.12.1996**
(21) Numéro de dépôt: 94401075.0
(22) Date de dépôt: 13.05.1994
(51) Int. Cl.: B65D 53/02

(54) **Joint d'étanchéité entre le corps et le couvercle d'un bocal de conserve**
Ring zum Abdichten von Konservengläsern
Sealing ring for use in sealing preserving jars

(30) Priorité: 25.05.1993 FR 9306191
(43) Date de publication de la demande: 07.12.1994
(73) Titulaire: HUTCHINSON, F-75008 Paris (FR)
(72) Inventeur: Levassort, Didier, F-45200 Amilly (FR)
(74) Mandataire: Doireau, Marc

(56) Documents cités:
- EP-A- 0 209 454
- EP-A- 0 305 635
- DE-C- 933 307
- US-A- 2 142 590

## Description

La présente Invention concerne un joint d'étanchéité monté entre le corps et le couvercle d'un bocal de conserve, notamment en verre, le joint étant formé d'une rondelle en matériau souple comportant une projection latérale de préhension, et une première zone d'affaiblissement formée d'une ligne de résistance différente de celle du matériau constituant la rondelle et qui s'étend d'un point de jonction entre la projection latérale et la rondelle, à la périphérie interne de la rondelle ou à proximité de celle-ci.

D'une manière générale, pendant l'opération de stérilisation des aliments contenus dans le bocal, il se crée une dépression à l'intérieur de celui-ci. Le maintien du couvercle sur le corps du bocal est assuré par la différence de pression entre l'intérieur du bocal et l'extérieur qui se trouve à la pression atmosphérique, et par une armature métallique conçue de façon à avoir une élasticité suffisante pour ne pas s'opposer à l'évacuation de l'air contenu dans le bocal pendant l'opération de stérilisation.

Pour ouvrir le bocal, on provoque généralement une entrée d'air pour équilibrer les pressions à l'intérieur et l'extérieur du bocal. Cette entrée d'air est obtenue en tirant fortement sur l'organe de préhension de la rondelle qui fait saillie à l'extérieur du bocal. Ensuite, il suffit de décrocher l'armature métallique pour achever cette opération d'ouverture du couvercle, à moins que l'armature ait été décrochée avant.

Pour faciliter l'ouverture du couvercle, de nombreux agencements de rondelles ont été développés afin de réduire l'effort de traction relativement important qu'il est nécessaire d'exercer sur l'organe de préhension de la rondelle.

Dans le document FR-2 585 003, au nom de la Demanderesse, la rondelle est pourvue d'au moins une projection latérale de préhension extérieure associée à une zone d'affaiblissement formée par une ligne de résistance différente de celle du caoutchouc et qui est ménagée sur la rondelle entre la jonction de la projection latérale avec la rondelle, et la périphérie interne de cette dernière. Selon un mode de réalisation décrit, la zone dans laquelle est ménagée la ligne de résistance différente est réalisée en un caoutchouc présentant une résistance à la rupture inférieure à celle du caoutchouc qui constitue l'ensemble de la rondelle. Ainsi, en tirant fortement sur la zone de préhension de la rondelle, on devrait provoquer une déchirure de celle-ci suivant la ligne définie par la zone d'affaiblissement.

Concrètement, il s'avère que la déchirure ne s'effectue pas systématiquement le long de la zone d'affaiblissement, du fait de la pression qui est exercée sur la rondelle du côté de sa partie intérieure serrée entre le corps et le couvercle du bocal.

Le but de l'Invention est de pallier cet inconvénient en perfectionnant ce type de joints d'étanchéité pour que la déchirure de la rondelle suive au plus près la ligne définie par la zone d'affaiblissement.

A cet effet, l'Invention propose un joint d'étanchéité du type précité, qui est caractérisé en ce qu'il comprend une deuxième zone d'affaiblissement semblable à la première zone d'affaiblissement, ces deux zones étant globalement situées de part et d'autre de la projection latérale de préhension.

Selon une autre caractéristique de l'Invention, la zone de préhension latérale et la partie de la rondelle située entre les deux zones d'affaiblissement sont constituées en un matériau présentant des caractéristiques différentes du matériau formant le reste de la rondelle, les deux zones d'affaiblissement étant avantageusement constituées par les deux lignes de jonction entre les deux matériaux.

Selon une autre disposition de l'Invention, il est prévu au moins une zone d'affaiblissement complémentaire formée d'une découpe et/ou d'une échancrure qui est située vers le bord périphérique interne de la rondelle. Cette zone d'affaiblissement complémentaire pouvant être avantageusement comblée par un matériau de remplissage quelconque.

Ainsi, avec un tel joint d'étanchéité, une fois la déchirure amorcée à l'une des jonctions entre la projection latérale de préhension et la rondelle, cette déchirure se poursuivra au moins le long de la zone d'affaiblissement associée, en rejoignant éventuellement la zone d'affaiblissement complémentaire, lorsque celle-ci est présente, afin de faciliter l'ouverture du couvercle.

D'autres avantages, caractéristiques et détails de l'Invention ressortiront de la description explicative qui va suivre faite en référence aux dessins annexés donnés uniquement à titre d'exemple et dans lesquels :
- la figure 1 est une vue en plan d'un joint d'étanchéité selon un premier mode de réalisation de l'Invention,
- les figures 2 et 3 montrent deux variantes du premier mode de réalisation représenté à la figure 1, respectivement,
- et la figure 4 est une vue en plan selon un second mode de réalisation de l'Invention.

Les joints d'étanchéité illustrés sur les figures 1 à 4 sont constitués par une rondelle en matériau souple placée entre le corps et le couvercle d'un bocal (non représenté) sur lesquels il est prévu des portées appropriées pour assurer l'étanchéité du bocal lors de la fermeture du couvercle, avec une armature métallique articulée (non représentée) montée entre le corps et le couvercle du bocal.

Selon le premier mode de réalisation illustré à la figure 1, ainsi que dans tous les modes de réalisation qui suivront, la rondelle 1 présente une projection latérale extérieure de préhension 2, avec deux zones d'affaiblissement L1 et L2 situées de part et d'autre de la projection latérale de préhension 2 et s'étendant chacune globalement de la périphérie externe à la périphérie interne ou au voisinage de celle-ci, de la rondelle 1.

La projection latérale de préhension 2 et la partie 2a de la rondelle située entre les deux zones d'affaiblissement L1 et L2, et le reste de la rondelle 1 sont constitués en deux matériaux différents. Plus précisément, ces deux matériaux sont du caoutchouc par exemple, mais ayant des propriétés différentes. Dans ces conditions, les deux lignes de jonction entre les deux matériaux constitutifs de la rondelle 1 vont avantageusement former les deux zones d'affaiblissement L1 et L2, ces deux lignes étant sensiblement symétriques l'une de l'autre par rapport à un axe A-A correspondant au diamètre de la rondelle 1 passant globalement par la partie centrale de la projection de préhension 2.

D'une manière générale, la rondelle est façonnée au cours d'une opération d'extrusion simultanée d'une masse principale de caoutchouc qui constitue l'essentiel de la rondelle 1, et d'une moindre quantité de caoutchouc ou autre matériau par exemple, présentant une résistance à la rupture différente de celle du caoutchouc constituant l'essentiel de la rondelle 1, et qui forme la projection latérale de préhension 2 et la partie 2a de la rondelle 1 située entre les deux lignes de jonction des deux matériaux.

En variante de ce premier mode de réalisation, la rondelle 1 telle qu'illustrée à la figure 2 présente au moins une zone d'affaiblissement complémentaire 5 formée par une échancrure réalisée sur le bord périphérique interne de la rondelle 1 et dans la partie 2a de celle-ci faisant corps avec la projection latérale de préhension 2.

Selon une autre variante représentée à la figure 3, la zone d'affaiblissement complémentaire est formée par une découpe 6, telle qu'un trou, réalisée au voisinage de la périphérie interne de la rondelle 1 et dans la partie 2a de la rondelle 1 qui fait corps avec la projection latérale de préhension 2.

Dans le second mode de réalisation illustré à la figure 4, la projection latérale de préhension 2 se prolonge par un coude 2b, alors que les autres caractéristiques concernant les zones d'affaiblissement L1 et L2 sont semblables à celles de la rondelle illustrée à la figure 3.

En considérant la rondelle 1 telle qu'illustrée selon l'une des figures 1 à 3, l'ouverture du bocal s'effectue en exerçant un effet un effort de traction sur la projection latérale de préhension 2, suivant une direction indiquée par la flèche F qui est globalement parallèle à l'axe A-A. Cette traction va provoquer une amorce de déchirure au moins le long de l'une des zones d'affaiblissement L1 et L2, cette déchirure se poursuivant ensuite jusqu'au bord périphérique interne de la rondelle 1.

D'une manière générale, si l'effort de traction sur la projection latérale de préhension 2 s'effectue bien suivant l'axe A-A, une déchirure se produira globalement et presque simultanément le long des deux zones d'affaiblissement L1 et L2.

Dans le cas de la figure 4, compte tenu de la présence du coude 2b au niveau de la projection latérale de préhension 2, l'amorce d'une déchirure se fera au niveau de la seconde zone d'affaiblissement L2 adjacente au coude 2b, étant donné que l'effort de traction exercé sur la projection latérale de préhension 2 n'est pas dirigé suivant l'axe A-A, mais suivant une direction indiquée par la flèche F1 qui est sensiblement perpendiculaire à la zone d'affaiblissement L2.

A partir des modes de réalisation illustrés sur les figures 1 à 4, il est possible d'envisager des variantes qui restent dans le cadre de l'Invention.

En particulier, les deux zones d'affaiblissement L1 et L2 peuvent très bien s'arrêter au voisinage de la périphérie interne de la rondelle 1 et être réunies l'une à l'autre par une ligne de jonction L3, comme cela est indiqué en traits pointillés à la figure 1.

## Revendications

1. Joint d'étanchéité entre le corps et le couvercle d'un bocal de conserve, notamment en verre, le joint étant formé d'une rondelle constituée en un matériau souple et qui comporte une projection latérale de préhension et une première zone d'affaiblissement de résistance différente de celle du matériau constituant la rondelle, cette première zone s'étendant d'un point de jonction entre la projection latérale et la rondelle, à la périphérie interne de la rondelle ou à proximité de celle-ci, caractérisé en ce que la rondelle comprend une deuxième zone d'affaiblissement (L2), semblable à la première zone d'affaiblissement (L1), ces deux zones (L1,L2) étant situées de part et d'autre de la projection latérale de préhension (2).

2. Joint d'étanchéité selon la Revendication 1, caractérisé en ce que la projection latérale de préhension (2) et la partie (2a) de la rondelle (1) située entre les deux zones d'affaiblissement (L1,L2), sont en un matériau présentant des caractéristiques différentes du matériau formant le reste de la rondelle 1, les deux zones d'affaiblissement (L1,L2) étant constituées par les deux lignes de jonction entre les deux matériaux.

3. Joint d'étanchéité selon la Revendication 1 ou 2, caractérisé en ce qu'il comprend au moins une zone d'affaiblissement complémentaire (5, 6) formée au voisinage de la périphérie interne de la rondelle (1).

4. Joint d'étanchéité selon la Revendication 3, caractérisé en ce que la zone d'affaiblissement complémentaire (5) est formée d'une échancrure prévue à la périphérie interne de la rondelle (1).

5. Joint d'étanchéité selon la Revendication 3, caractérisé en ce que la zone d'affaiblissement complémentaire est formée d'une découpe (6), telle qu'un trou, réalisé au voisinage de la périphérie interne de la rondelle (1).

6. Joint d'étanchéité selon la Revendication 4 ou 5, caractérisé en ce que la zone d'affaiblissement complémentaire (5,6) est comblée par un matériau de remplissage.

7. Joint d'étanchéité selon l'une quelconque des Revendications précédentes, caractérisé en ce que la projection latérale de préhension (2) se prolonge par un coude (2b).

## Claims

1. A gasket for sealing-tightness between the body and lid of a preserves jar, particularly of glass, the gasket being formed by a ring made from a flexible material and which comprises a lateral gripping projection and a first zone of weakened resistance different from that of the material of which the ring is constituted, this first zone extending from a connecting point between the lateral projection and the ring and as far as or close to the inner periphery of the ring, characterised in that the ring comprises a second weakened zone (L2) similar to the first weakened zone (L1), the said two zones (L1, L2) being situated one on either side of the lateral gripping projections (2).

2. A seal according to claim 1, characterised in that the lateral gripping projection (2) and the part (2a) of the ring (1) situated between the two weakened zones (L1, L2) are of a material having characteristics which differ from the material of which the rest of the ring (1) is formed, the two weakened zones (L1, L2) being constituted by the two junction lines between the two materials.

3. A seal according to claim 1 or 2, characterised in that it comprises at least one complementary zone of weakness (5, 6) formed in the vicinity of the inner periphery of the ring (1).

4. A seal according to claim 3, characterised in that the complementary zone of weakness (5) is formed by a notch provided on the inner periphery of the ring (1).

5. A seal according to claim 3, characterised in that the complementary zone of weakness is formed by a cut-out (6) such as a hole made in the vicinity of the inner periphery of the ring (1).

6. A seal according to claim 4 or 5, characterised in that the complementary zone of weakness (5, 6) is filled with a filling material.

7. A seal according to any one of the preceding claims, characterised in that the lateral gripping projection (2) is extended by an elbow (2b).

## Patentansprüche

1. Dichtung zum Abdichten der Verbindung zwischen dem Körper und dem Deckel eines Konservierungsgefäßes, insbesondere eines Glasgefäßes, wobei die als Ring ausgebildete Dichtung aus einem biegsamen Material besteht und einen seitlichen Fortsatz zum Angreifen und einen ersten Schwächungsbereich mit unterschiedlicher Festigkeit als jene des Ringmaterials aufweist und wobei sich dieser erste Bereich von einem Verbindungspunkt zwischen dem seitlichen Fortsatz und dem Ring bis zur inneren Umrandung oder in die Nähe derselben erstreckt, **dadurch gekennzeichnet, daß** der Ring einen zweiten Schwächungsbereich (L2) aufweist, welcher mit dem ersten Schwächungsbereich (L1) vergleichbar ist, und diese zwei Schwächungsbereiche zu beiden Seiten des seitlichen Fortsatzes (2) angeordnet sind.

2. Dichtung nach Anspruch 1, **dadurch gekennzeichnet, daß** der seitliche Fortsatz (2) und der Teil (2a) des Ringes (1), welcher zwischen den zwei Schwächungsbereichen (L1, L2) liegt, aus einem Material mit unterschiedlichen Eigenschaften als jenes Material, welches den restlichen Fing (1) bildet, hergestellt sind, wobei die zwei Schwächungsbereiche (L1, L2) durch die Verbindungslinie zwischen den zwei Materialien gebildet werden.

3. Dichtung nach Anspruch 1 oder 2, **dadurch gekennzeichnet, daß** sie zumindest einen komplementären Schwächungsbereich (5, 6) aufweist, welcher in der Nähe der inneren Berandung des Ringes (1) ausgebildet ist.

4. Dichtung nach Anspruch 3, **dadurch gekennzeichnet, daß** der komplementäre Schwächungsbereich (5) durch einen Anschnitt gebildet wird, der an der inneren Berandung des Ringes (1) vorgesehen ist.

5. Dichtung nach Anspruch 3, **dadurch gekennzeichnet, daß** der komplementäre Schwächungsbereich durch einen Ausschnitt (6), wie ein Loch, gebildet wird, welcher im Bereich der inneren Berandung des Ringes (1) ausgebildet ist.

6. Dichtung nach Anspruch 4 oder 5, **dadurch gekennzeichnet, daß** der komplementäre Schwächungsbereich (5, 6) durch ein Füllmaterial ausgefüllt ist.

7. Dichtung nach einem der vorigen Ansprüche, **dadurch gekennzeichnet, daß** der seitliche Fortsatz (2) zum Angreifen durch ein Bogenstück (2b) verlängert ist.
